# EUROPÄISCHE PATENTSCHRIFT

(11) **EP 0 925 190 B1**
(45) Veröffentlichungstag und Bekanntmachung des Hinweises auf die Patenterteilung: **04.09.2002**
(21) Anmeldenummer: 97937575.5
(22) Anmeldetag: 13.08.1997
(51) Int. Cl.: B41F 23/06, B05B 7/14

(54) **VORRICHTUNG UND VERFAHREN ZUM BESTÄUBEN BAHN- ODER BLATTFÖRMIGER PRODUKTE**
DEVICE AND METHOD FOR DUSTING SMOOTH OR SHEET-LIKE PRODUCTS
DISPOSITIF ET PROCEDE DE SAUPOUDRAGE DE PRODUITS A SURFACE LISSE OU EN FORME DE FEUILLE

(30) Priorität: 04.09.1996 DE 19635830
(43) Veröffentlichungstag der Anmeldung: 30.06.1999
(73) Patentinhaber: Weitmann & Konrad GmbH & Co. KG, 70771 Leinfelden-Echterdingen (DE)
(72) Erfinder: HAAS, Reiner, D-72555 Metzingen (DE); HESS, Günter, D-72770 Reutlingen (DE)
(74) Vertreter: Dreiss, Fuhlendorf, Steimle & Becker
(86) Internationale Anmeldenummer: EP9704394
(87) Internationale Veröffentlichungsnummer: WO98009818

(56) Entgegenhaltungen:
- DE-A- 2 936 754

## Beschreibung

Die Erfindung betrifft eine Vorrichtung zum Bestäuben bahnoder blattförmiger Produkte gemäß dem Oberbegriff des Anspruchs 1, sowie ein Verfahren zum Bestäuben derartiger Produkte.

Derartige Vorrichtungen und Verfahren zum Bestäuben werden in Stapelvorrichtungen für beispielsweise bedruckte Papierbögen in einer Bogenoffset-Druckmaschine eingesetzt, damit mittels eines Puders die einzelnen Papierbögen zum Trocknen der Druckfarbe voneinander beabstandet sind. Dabei tritt das Problem auf, daß der sehr feinkörnige Puder, der mit einem Luftstrom auf die Papierbögen aufgebracht wird, nur zu einem geringen Teil auf dem Papierbogen abgelegt wird. Aufgrund der sehr hohen Transportgeschwindigkeiten der Papierbögen - ca. 15 000 Bögen pro Stunde - treten starke Luftverwirbelungen auf, so daß ein großer Teil des Puders nicht den Papierbogen erreicht, sondern zur Verschmutzung der Druckmaschine bzw. der Umgebungsluft beiträgt.

Zur Verbesserung des Wirkungsgrades der Bestäubung wurde gemäß der DE-OS 26 46 798 vorgeschlagen, die Puderteilchen aufzuladen und in geladenem Zustand auf den Papierbogen aufzubringen. Eine weitere Vorrichtung ist aus der DE-OS 29 36 754 bekannt, mit der der auf dem Papierbogen abzulagernde Puder im wesentlichen elektrisch neutral aus Düsen abgegeben und vor dem Auftreffen auf dem Papierbogen durch eine Korona-Entladung aufgeladen wird. Nachteilig an diesen Verfahren ist, daß der geladene Puder zwar besser auf den Papierbögen haftet, aber ebenso an sämtlichen, insbesondere metallisch neutralen Maschinenteilen besser anhaftet. Die Maschinenteile sind nach kurzer Zeit mit einer dicken Schicht Puder beladen.

Aus diesem Grunde wurde in der DE-OS 33 30 665 eine weitere Vorrichtung vorgeschlagen, bei der der Puder beim Austritt aus der Düse elektrisch neutralisiert wird. Dadurch ist zwar das elektrostatische Anhaften von Puder auf metallischen Maschinenteilen vermieden, aber es treten dann wieder die ursprünglichen Probleme auf, daß der sehr feinkörnige Puder durch die Luftverwirbelungen große Bereiche der Druckmaschine und der Umgebung verschmutzt.

Die bekannten Vorrichtungen bieten daher nur unzureichende Lösungen des Bestäubungsproblems, indem nur ein geringer Teil des Puders letztendlich auf dem Papierbogen abgelagert wird und eine Verschmutzung der Druckmaschine bzw. der Umgebung kaum vermieden wird.

Ausgehend von diesem Stand der Technik ist es Aufgabe der Erfindung, eine verbesserte Vorrichtung und Verfahren zum Bestäuben bewegter Gegenstände bereitzustellen, mit der der Puder effektiv auf den Papierbögen abgelegt werden kann, wobei eine Verschmutzung der Druckmaschine und der Umgebung reduziert ist.

Diese Aufgabe wird gelöst durch eine Vorrichtung mit den Merkmalen des Anspruchs 1 sowie ein Verfahren mit den Merkmalen des Anspruchs 11.

Mit der erfindungsgemäßen Vorrichtung ist in bekannter Weise ein Puder/Luftgemisch auf den Papierbogen sprühbar, wobei erfindungsgemäß die einzelnen Puderteilchen des Puders magnetisierbar sind. Weiter sind Mittel vorgesehen, um im Ablagebereich des Puders ein Magnetfeld erzeugen zu können, so daß auf das magnetisierte Puderteilchen eine Kraft in Richtung auf den Papierbogen wirkt. Dadurch kann der Puder von der Tragluft besser getrennt werden. Die magnetischen Kräfte sind größer als die elektrostatischen Kräfte von bekannten Bestäubungsvorrichtungen. Durch die bekannten elektrostatischen Kräfte wird lediglich der bereits abgelagerte Puder auf dem Papierbogen besser gehalten. Mit der erfindungsgemäßen Vorrichtung und dem entsprechenden Verfahren ist jedoch bereits noch nicht abgelagerter Puder mittels der magnetischen Kräfte effektiv beeinflußbar und besser von der Tragluft trennbar.

Die Strömungsgeschwindigkeit des Puder/Luftgemisches kann erhöht werden, wodurch der pudertragende Luftstrom weniger störempfindlich ist und somit weniger Verschmutzung der umgebenden Maschinenteile auftritt.

Da die Puderteilchen aufgrund der magnetischen Kraft besser von der Tragluft getrennt werden können und dadurch eine effektivere Ablagerung des Puders auf dem Papierbogen gewährleistet ist, kann die eingesetzte Pudermenge reduziert werden.

Vorteilhafte Ausgestaltungen der erfindungsgemäßen Vorrichtung sind Gegenstand der abhängigen Ansprüche 2 bis 10.

Zur Erzeugung des Magnetfeldes können Permanent- oder Elektromagnete eingesetzt werden, wobei Elektromagnete zu bevorzugen sind, da diese, beispielsweise zum Säubern der Druckmaschine, abschaltbar und somit von anhaftendem Puder besser reinigbar sind.

Vorteilhafterweise ist der Magnet so angeordnet, daß das Produkt zwischen wenigstens einem Pol und der Sprühdüse hindurchführbar ist, so daß der zu bestäubende Papierbogen unmittelbar über einen Pol des Magneten transportierbar ist, so daß im Ablagebereich des Puders ein möglichst starkes Magnetfeld herrscht.

In der Ausgestaltung der Erfindung gemäß Anspruch 5 ist gewährleistet, daß über die gesamte Papierbogenbreite eine gleichmäßige Magnetkraft auf den Puder wirkt.

Eine Ausgestaltung der Erfindung gemäß Anspruch 6 erlaubt die Anpassung des Magnetfeldes an verschiedene Papierbreiten, indem nur die Magnete eingeschaltet werden, die durch den zu bestäubenden Papierbogen abgedeckt sind.

Bevorzugt ist gemäß Anspruch 7 ein Pol des oder der Magneten im Ablagebereich des Puders angeordnet, da im Polbereich die größte Magnetfeldstärke herrscht. Der andere Pol ist bevorzugt in Transportrichtung stromabwärts angeordnet, so daß nicht abgelagerter Puder dort noch einmal eine Kraft in Richtung auf den Papierbogen erfährt. Die Effizienz der Ablagerung ist dadurch erhöht.

Die Papierbögen werden mittels Transportmitteln an der Sprühdüse vorbeitransportiert. Damit die Transportmittel das Magnetfeld nicht stören, bestehen diese vorzugsweise aus nicht magnetisierbarem Material, beispielsweise Kunststoff, wobei ein Greifelement, mit dem der Bogen an seiner Vorderkante zum Transport ergriffen ist, aus magnetisierbarem Material besteht. Dadurch entstehen an der Vorderkante des Bogens starke Magnetfelder, so daß die Ablagerung des Puders in diesem durch bekannte Vorrichtungen nur unzureichend mit Puder bestäubbaren Bereich verstärkt durch die Magnetkraft unterstützt ist.

Der magnetisierbare Puder kann aus umhüllten oder beschichteten Eisenteilchen oder aus Puderteilchen, die auf ihrer Oberfläche umhüllte Eisenteilchen aufweisen, bestehen. Eisen ist ferromagnetisch und deshalb besonders stark magnetisierbar. Die Eisenteilchen sollten umhüllt oder beschichtet sein, damit das Eisen nicht oxidieren kann und keine unerwünschten Flecken auf dem Papierbogen hinterläßt.

Ein Verfahren, bei dem die erfindungsgemäße Vorrichtung zum Einsatz kommt, ist Gegenstand des Anspruchs 11.

Im folgenden wird die Erfindung anhand eines Ausführungsbeispiels unter Bezugnahme auf die Zeichnung im einzelnen erläutert. In der Zeichnung zeigen:
- Figur 1: eine stark schematisierte Darstel-lung einer erfindungsgemäßen Vor-richtung in der Seitenansicht,
- Figur 2: eine Ansicht entlang der Linie II-II aus Figur 1,
- Fig. 3 und 4: Darstellungen wie Figur 1 und 2 einer weiteren Ausführungsform der Erfindung,
- Figur 5: eine Ansicht wie Figur 1 einer weiteren Ausführungsform,
- Figur 6: eine Ausführungsform der Erfindung mit Transportmitteln für einen Papierbogen.

Eine in der Zeichnung dargestellte erfindungsgemäße Vorrichtung 10 weist eine quer zu einer Transportrichtung 12 angeordnete Sprühstange 14 auf, die Sprühdüsen 16 aufweist, mit denen ein durch gestrichelte Linien 18 dargestelltes Puder/Luftgemisch auf das zu bestäubende Produkt, in dem dargestellten Ausführungsbeispiel ein Papierbogen 20, über seine Breite besprühbar ist. Der Papierbogen 20 wird zur Bestäubung über seine Länge mittels geeigneter Transportmittel 38 an den Sprühdüsen 16 in Transportrichtung 12 vorbeigezogen.

Der Puder besteht aus einzelnen, magnetisierbaren Puderteilchen, die vorzugsweise aus umhüllten oder beschichteten Eisenteilchen bestehen. In einer alternativen Ausführungsform bestehen die Puderteilchen aus bekannten Materialien, beispielsweise Stärke oder Calciumcarbonat und weisen auf ihrer Oberfläche umhüllte Eisenteilchen auf.

Weiter umfaßt die Vorrichtung 10 Mittel 22, mit denen im Ablagebereich 24 des Puders, also an der Oberfläche des Papierbogens 20, ein durch punktierte Linien 23 dargestelltes Magnetfeld erzeugbar ist. Durch das Magnetfeld 23 werden die in das Magnetfeld eintretenden Puderteilchen magnetisiert. Das Magnetfeld ist derart ausgebildet, daß eine magnetische Kraft in Richtung auf den Papierbogen 20 an den Puderteilchen angreift.

Die Mittel 22 können wenigstens einen Permanentmagneten umfassen. In einer ersten Ausführungsform der Erfindung umfassen die Mittel einen Elektromagneten 26 (Figur 1), der so angeordnet ist, daß der Papierbogen zwischen wenigstens einem Pol 28 und den Sprühdüsen 16 hindurchführbar ist.

Bevorzugt sind beide Pole 28 und 30 des Elektromagneten 26 unterhalb eines den Papierbogen 20 führenden' Bogenleitbleches 32 angeordnet (Figur 1). Dadurch ist der Papierbogen 20 sicher geführt und eine Verschmutzung des Elektromagneten 26 vermieden.

In dem in Figur 1 und 2 dargestellten Ausführungsbeispiel ist der Elektromagnet 26 gebildet aus einem U-Profil, dessen U-Schenkel die Pole 28 und 30 bilden und der sich quer zur Transportrichtung 12 über die Produktbreite erstreckt. Die Pole 28 und 30 erstrecken sich somit über die gesamte Papierbogenbreite 20. Eine stromdurchflossene Spule 31 erzeugt das Magnetfeld im Eisenkern des Magneten 26.

In dem weiteren, in Figur 3 und 4 dargestellten Ausführungsbeispiel sind quer zur Transportrichtung 12 parallel und in einer Reihe eine Vielzahl von Elektromagneten 34 angeordnet, deren Spulen 36 jeweils in gleicher Richtung von Strom durchflossen sind, so daß quer zur Transportrichtung 12 gleichnamige Pole benachbart sind. Entsprechend der Papierbogenbreite können dann einzelne Elektromagneten abgeschaltet werden, so daß eine Verschmutzung der Druckmaschine außerhalb der Papierbogenbreite vermieden ist.

Bevorzugt ist bzw. sind der bzw. die Magnete wie in Figur 5 dargestellt angeordnet. Dabei befindet sich der eine Pol 28 unmittelbar im Ablagebereich 24 des Puders und der andere Pol 30 in Transportrichtung 12 stromabwärts.

In dem in Figur 6 dargestellten Ausführungsbeispiel weist die erfindungsgemäße Vorrichtung Transportmittel 38 auf, die Greifelemente 40 aufweisen, mit denen der Papierbogen 20 zum Transport an seiner Vorderkante 42 ergriffen ist.

Damit das Magnetfeld 23 nicht durch das massive Transportmittel 38 gestört wird, besteht dieses aus nicht magnetisierbarem Material, beispielsweise Kunststoff. Es ist vorteilhaft, wenn das Greifelement 40 aus magnetisierbarem Material besteht, denn dann wird beim Überfahren des Transportmittels 38 über den Magneten 26 durch die Magnetisierung des Greiferelements 40 dessen freie Kante 44 als magnetischer Pol ausgebildet. Dadurch wird im Bereich der Vorderkante 42 des Papierbogens 20 vermehrt Puder abgelagert.

## Patentansprüche

1. Vorrichtung zum Bestäuben bahn- oder blattförmiger Produkte (20) mit wenigstens einer Sprühdüse (16), mit der ein Puder/Luftgemisch (18) auf das Produkt (20) sprühbar ist, **dadurch gekennzeichnet, daß** einzelne Puderteilchen des Puders magnetisierbar sind und daß Mittel (22) vorgesehen sind, um im Ablagebereich (24) des Puders ein Magnetfeld (23) zu erzeugen, so daß auf das magnetisierte Puderteilchen eine Kraft in Richtung auf das Produkt (20) wirkt.

2. Vorrichtung nach Anspruch 1, **dadurch gekennzeichnet, daß** die Mittel wenigstens einen Permanentmagneten unmfassen.

3. Vorrichtung nach Anspruch 1 oder 2, **dadurch gekennzeichnet, daß** die Mittel (22) wenigstens einen Elektromagneten (26) umfassen.

4. Vorrichtung nach Anspruch 2 oder 3, **dadurch gekennzeichnet, daß** der Magnet (26) so angeordnet ist, daß das Produkt (20) zwischen wenigstens einem Pol (28 oder 30) und der Sprühdüse (16) hindurchführbar ist.

5. Vorrichtung nach einem der vorhergehenden Ansprüche, **dadurch gekennzeichnet, daß** die Mittel (22) einen U-profilförmigen Magneten (26) umfassen, dessen U-Schenkel die Pole (28 und 30) bilden, die sich quer zu einer Transportrichtung (12) über die Produktbreite erstrecken.

6. Vorrichtung nach einem der vorhergehenden Ansprüche 1 bis 4, **dadurch gekennzeichnet, daß** die Mittel (22) eine Vielzahl von parallel und quer zur Transportrichtung (12) nebeneinander angeordnete Elektromagnete (34) umfassen.

7. Vorrichtung nach einem der vorhergehenden Ansprüche 4 bis 6, **dadurch gekennzeichnet, daß** ein Pol (28) des oder der Magneten (26, 34) im Ablagebereich (24) des Puders und der andere Pol (30) in Transportrichtung (12) stromabwärts angeordnet ist.

8. Vorrichtung nach einem der vorhergehenden Ansprüche 4 bis 7, **dadurch gekennzeichnet, daß** Transportmittel (38) für den Transport der blattförmigen Produkte (20) aus nichtmagnetisierbarem Material, wie Kunststoff, bestehen und ein Greifelement (40) aufweisen, mit dem das Produkt (20) an seiner Vorderkante zum Transport ergriffen ist, das aus magnetisierbarem Material besteht.

9. Vorrichtung nach einem der vorhergehenden Ansprüche, **dadurch gekennzeichnet, daß** der magnetisierbare Puder gebildet ist aus umhüllten oder beschichteten Eisenteilchen.

10. Vorrichtung nach einem der vorhergehenden Ansprüche 1 bis 8, **dadurch gekennzeichnet, daß** der magnetisierbare Puder aus Puderteilchen gebildet ist, die auf ihrer Oberfläche umhüllte Eisenteilchen aufweisen.

11. Verfahren zum Bestäuben bahn- oder blattförmiger Produkte (20), bei dem das Produkt (20) mit einem Puder/Luftgemisch (18) besprüht wird, **dadurch gekennzeichnet, daß** die Puderteilchen vor dem Auftreffen auf das Produkt (20) magnetisiert werden und mit einer an die magnetisierten Puderteilchen angreifenden magnetischen Kraft auf das Produkt (20) abgelegt werden.

## Claims

1. A device for dusting web- or sheet-shaped products (20), having at least one spray nozzle (16), by means of which a powder/air mixture (18) can be sprayed on the product (20), **characterized in that** individual powder particles of the powder can be magnetized, and that means (22) are provided for generating a magnetic field (23) in the deposition area (24) of the powder, so that a force in the direction toward the product (20) is exerted on the magnetized powder particle.

2. The device in accordance with claim 1, **characterized in that** the means include at least one permanent magnet.

3. The device in accordance with claim 1 or 2, **characterized in that** the means (22) include at least one electromagnet (26).

4. The device in accordance with claim 2 or 3, **characterized in that** the magnet (26) is arranged in such a way that the product (20) can be passed between at least one pole (28 or 30) and the spray nozzle (16).

5. The device in accordance with one of the preceding claims, **characterized in that** the means (22) include a magnet (26) with a U-profile, whose U-legs form the poles (28 and 30), which extend transversely to the conveying direction (12) over the width of the product.

6. The device in accordance with one of the preceding claims 1 to 4, **characterized in that** the means (22) include a plurality of electromagnets (34), which are arranged parallel and transversely to the conveying direction (12) next to each other.

7. The device in accordance with one of the preceding claims 4 to 6, **characterized in that** one pole (28) of the magnet(s) (26, 34) is arranged in the deposition area (24) of the powder, and the other pole (30) downstream in the conveying direction (12).

8. The device in accordance with one of the preceding claims 4 to 7, **characterized in that** conveying means (38) for conveying the sheet-shaped products (20) are made of a non-magnetizable material, such as plastic, and have a gripper element (40), with which the product (20) is grasped at its front edge, and which is made of a magnetizable material.

9. The device in accordance with one of the preceding claims, **characterized in that** the magnetizable powder is made of covered or coated iron particles.

10. The device in accordance with one of the preceding claims 1 to 8, **characterized in that** the magnetizable powder is made of powder particles having covered iron particles on their surface.

11. A method for dusting web- or sheet-shaped products (20), wherein the product (20) is sprayed with a powder/air mixture (18), **characterized in that** the powder particles are magnetized prior to impacting the product (20), and are deposited on the product (20) by means of a magnetic force acting on the magnetized powder particles.

## Revendications

1. Dispositif pour le saupoudrage de produits (20) à surface lisse ou en forme de feuille, comportant au moins une buse de pulvérisation (16) au moyen de laquelle on peut pulvériser un mélange de poudre et d'air (18) sur le produit (20), **caractérisé en ce que** des particules individuelles de la poudre sont magnétisables et **en ce que** l'on prévoit des moyens (22) pour produire un champ magnétique (23) dans la zone de dépôt (24) de la poudre de telle manière qu'une force agisse sur les particules de poudre magnétisées dans la direction du produit (20).

2. Dispositif selon la revendication 1, **caractérisé en ce que** les moyens (22) comprennent au moins un aimant permanent.

3. Dispositif selon la revendication 1 ou 2, **caractérisé en ce que** les moyens (22) comprennent au moins un électroaimant (26).

4. Dispositif selon la revendication 2 ou 3, **caractérisé en ce que** l'aimant (26) est disposé de telle manière que le produit (20) peut être guidé entre au moins un pôle (28 ou 30) et la buse de pulvérisation (16).

5. Dispositif selon l'une quelconque des revendications précédentes, **caractérisé en ce que** les moyens (22) comprennent un aimant (26) présentant en profil la forme d'un « U », dont les branches constituent les pôles (28 et 30) qui s'étendent transversalement par rapport à une direction de transport (12) sur la largeur du produit.

6. Dispositif selon l'une quelconque des revendications précédentes 1 à 4, **caractérisé en ce que** les moyens (22) comprennent une pluralité d'électro-aimants (34) disposés parallèlement les uns aux autres et transversalement par rapport à la direction de transport (12).

7. Dispositif selon l'une quelconque des revendications précédentes 4 à 6, **caractérisé en ce qu'**un pôle (28) du ou des aimants (26, 34) est disposé dans la zone de dépôt (24) de la poudre et **en ce que** l'autre pôle (30) est disposé en aval selon la direction de transport (12).

8. Dispositif selon l'une quelconque des revendications précédentes 4 à 7, **caractérisé en ce que** des moyens de transport (38) pour le transport des produits (20) en forme de feuille sont constitués en une matière non magnétisable, telle que de la matière synthétique, et comportent un élément de saisie (40) au moyen duquel on saisit le produit (20), qui est en matière magnétisable, par son arête frontale pour son transport.

9. Dispositif selon l'une quelconque des revendications précédentes, **caractérisé en ce que** la poudre magnétisable est formée de particules de fer enrobées ou enduites.

10. Dispositif selon l'une quelconque des revendications précédentes 1 à 8, **caractérisé en ce que** la poudre magnétisable est formée de particules de poudre qui présentent, sur leur surface, des particules de fer enrobées.

11. Procédé pour le saupoudrage de produits (20) à surface lisse ou en forme de feuille, dans lequel le produit (20) subit une pulvérisation d'un mélange de poudre et d'air (18), **caractérisé en ce que** les particules de poudre sont magnétisées avant leur rencontre avec le produit (20) et sont déposées sur le produit (20) au moyen d'une force magnétique agissant sur les particules magnétisées.
